# EUROPÄISCHE PATENTSCHRIFT

(11) **EP 4 479 315 B1**
(45) Veröffentlichungstag und Bekanntmachung des Hinweises auf die Patenterteilung: **21.01.2026**
(21) Anmeldenummer: 22708511.5
(22) Anmeldetag: 14.02.2022
(51) Int. Cl.: B65D 21/02, B25H 3/02, B65D 25/28, B65D 43/16

(54) **AUFBEWAHRUNGSEINRICHTUNG**
STORAGE DEVICE
DISPOSITIF DE STOCKAGE

(43) Veröffentlichungstag der Anmeldung: 25.12.2024
(73) Patentinhaber: Tanos GmbH, 89257 Illertissen (DE)
(72) Erfinder: MAIER, Matthias, 89081 Ulm (DE); WOZNIAK, Cordula, 89077 Ulm (DE)
(74) Vertreter: Patentanwälte Magenbauer & Kollegen Partnerschaft mbB
(86) Internationale Anmeldenummer: PCT/EP2022/053509
(87) Internationale Veröffentlichungsnummer: WO 2023/151821

(56) Entgegenhaltungen:
- EP-B1- 2 020 188
- WO-A1-2020/052779

## Beschreibung

Die Erfindung betrifft eine Aufbewahrungseinrichtung, mit mindestens einem Aufbewahrungsbehälter, der über ein Behältergehäuse verfügt, das eine Gehäusevorderseite und eine der Gehäusevorderseite in einer Tiefenrichtung gegenüberliegende Gehäuserückseite aufweist, und das ein Gehäuseunterteil und einen im Bereich der Gehäuserückseite am Gehäuseunterteil schwenkbar gelagerten Behälterdeckel aufweist, an dessen Oberseite ein Traggriff angeordnet ist, der eine U-artige Gestalt mit einem Tragsteg und zwei mit Abstand zueinander vom Tragsteg abstehenden Halteschenkeln aufweist, wobei die Halteschenkel mit ihren dem Tragsteg entgegengesetzten Endbereichen schwenkbar am Behälterdeckel gelagert sind, so dass der Traggriff zwischen einer am Behälterdeckel aufliegenden Nichtgebrauchsstellung und einer vom Behälterdeckel hochstehenden Tragstellung verschwenkbar ist, und wobei am Behälterdeckel an dessen Oberseite ein Deckelfach angeordnet ist, das mit einem Aufnahmeraum für Zubehörteile und/oder anderer Teile ausgestattet ist und das mit einem Verschlussdeckel verschließbar ist, wobei der Aufnahmeraum in der Draufsicht in der Nichtgebrauchsstellung des Traggriffs teilweise vom Traggriff umschlossen ist, in dem er in das von dem Traggriff gebildete U eingreift.

Eine Aufbewahrungseinrichtung der eingangs erwähnten Art ist beispielsweise in der EP 2 020 188 B1 beschrieben. Der dort offenbarte Aufbewahrungsbehälter besitzt ein Behältergehäuse mit einem schwenkbar am Unterteil des Behältergehäuses gelagerten Behälterdeckel. Es ist ferner ein Deckelfach vorgesehen, der mit einem Verschlussdeckel verschließbar ist. Der Aufnahmeraum für die Zubehörteile und/oder anderen Teile erstreckt sich in Tiefenrichtung des Behältergehäuses zwischen dem Traggriff und der Behältervorderseite. Die Schwenkachse des Verschlussdeckels liegt im Bereich der U-Öffnung des U-artig ausgebildeten Traggriffs.

Aus der US 2004/0178208 A1 ist ein Behälter zur Aufbewahrung von gecrushtem Eis oder Eiswürfeln bekannt, der ein Behältergehäuse besitzt, das ein Gehäuseunterteil und einen schwenkbar am Gehäuseunterteil gelagerten Gehäusedeckel aufweist. Im Gehäusedeckel befindet sich ein Deckelfach, mit einem Aufnahmeraum, der aus zwei Fächern besteht, wobei die beiden Fächer durch einen gemeinsamen Verschlussdeckel verschließbar sind.

Aufgabe der Erfindung ist es, eine Aufbewahrungseinrichtung der eingangs erwähnten Art zu schaffen, die gegenüber den aus dem Stand der Technik bekannten Aufbewahrungseinrichtungen kostengünstiger herstellbar und einfacher handhabbar ist.

Diese Aufgabe wird durch eine Aufbewahrungseinrichtung mit den Merkmalen des Anspruchs 1 gelöst. Weiterbildungen der Erfindung sind in den Unteransprüchen dargestellt.

Die erfindungsgemäße Aufbewahrungseinrichtung zeichnet sich dadurch aus, dass das von dem Traggriff in seiner Nichtgebrauchsstellung gebildete U mit seiner U-Öffnung in Richtung der Gehäuserückseite weist und sich das Deckelfach in der Tiefenrichtung des Behältergehäuses zwischen dem Traggriff und der Gehäuserückseite erstreckt.

Das Deckelfach ist in Richtung Gehäuserückseite nach hinten versetzt, und befindet sich in der Nichtgebrauchsstellung des Traggriffs hinter dem Tragsteg des Traggriffs. Das Deckelfach ist ferner auch von der Vorderkante des Behälterdeckels wegpositioniert, so dass eine klare Trennung zwischen dem Deckelfach einerseits und der Behälterdeckel-Vorderfläche vorliegt, wodurch eine Handhabung des Behälterdeckels zum Öffnen des Behälters mittels Hochschwenken des Behälterdeckels durch das Deckelfach nicht behindert wird. Es ist nicht möglich, versehentlich das Deckelfach anstelle des Behälterdeckels zu öffnen. Zum Öffnen des Verschlussdeckels des Deckelfachs muss der Benutzer nun gezielt in den mittleren Bereich des Behälterdeckels greifen.

Bei einer Weiterbildung der Erfindung ist der Aufnahmeraum des Deckelfachs von einer ringförmigen Aufnahmeraum-Umfangswand begrenzt, die aus einer Aufnahmeraum-Vorderwand, einer Aufnahmeraum-Rückwand und zwei Aufnahmeraum-Seitenwänden besteht. Vorzugsweise ist die Aufnahmeraum-Umfangswand ein Teil des Behälterdeckels, insbesondere ist die Aufnahmeraum-Umfangswand bei der Herstellung des Behälterdeckels gleich mit angeformt worden.

Bei einer Weiterbildung der Erfindung ist die Aufnahmeraum-Rückwand leistenförmig schmal ausgebildet. Zweckmäßigerweise bildet eine dem Aufnahmeraum abgewandte Außenfläche der Aufnahmeraum-Rückwand einen Abschnitt der Behälterdeckel-Rückfläche. Zweckmäßigerweise sind die Aufnahmeraum-Vorderwand und/oder die Aufnahmeraum-Seitenwände ebenfalls leistenförmig schmal ausgebildet.

Bei einer Weiterbildung der Erfindung weisen der Verschlussdeckel und der Aufnahmeraum eine quadratische oder rechteckige Gestalt auf.

Bei einer Weiterbildung der Erfindung ist der Verschlussdeckel zwischen einer dem Aufnahmeraum verschließenden Schließposition und einem Zugang zum Aufnahmeraum gestatteten Öffnungsposition bewegbar.

Zweckmäßigerweise ist der Verschlussdeckel mittels einer Schwenklagerungseinrichtung schwenkbar zwischen der Schließposition und der Öffnungsposition am Behälter gelagert. Diese Ausgestaltung hat den Vorteil, dass der Verschlussdeckel unverlierbar am Behälterdeckel gelagert ist. Prinzipiell wäre es jedoch auch möglich, den Verschlussdeckel als Rastdeckel auszubilden, der zwischen einer am Behälterdeckel verrasteten Schließposition und einer vom Behälterdeckel abgenommenen Öffnungsposition bewegbar ist.

In besonders bevorzugter Weise greift der Verschlussdeckel in seiner Verschlussposition zwischen die beiden Seitenwände des Aufnahmeraums ein und liegt sowohl auf der Rückwand als auch auf der Seitenwand auf, derart, dass die Verschlussdeckel-Oberseite in der Verschlussposition mit der Behälterdeckel-Oberseite fluchtet. Der Verschlussdeckel kann also in seiner Schließposition in oder unterhalb der Ebene der Oberseite des Behälterdeckels angeordnet sein.

Zweckmäßigerweise weist der Verschlussdeckel eine Vorderkante auf, die in der Schließstellung des Verschlussdeckels zwischen den beiden Halteschenkel des Tragstegs angeordnet ist. Der Verschlussdeckel besitzt ferner eine Hinterkante, die zweckmäßigerweise in der Schließposition des Verschlussdeckels im Bereich der Behälterdeckel-Rückfläche angeordnet ist.

In besonders bevorzugter Weise weist der Behälterdeckel zwei in Breitenrichtung des Behälters zueinander beabstandete Lagerschlitze auf, die nach oben zur Behälterdeckel-Oberseite und zur Behälterdeckel-Rückfläche offen sind und in die der Verschlussdeckel mit zur Schwenklagerungseinrichtung gehörenden Lagerarmen eingreift. Dadurch ist es also möglich, den Verschlussdeckel relativ einfach und damit kostengünstig von der Behälterrückseite aus durch Einführen der Lagerarme in die rückseitig offenen Lagerschlitze zu montieren.

Bei einer Weiterbildung der Erfindung ist an den Lagerarmen jeweils ein zylinderartiges Lagerauge ausgebildet, das schwenkbar im zugeordneten Lagerschlitz aufgenommen ist, derart, dass die in Breitenrichtung verlaufende Schwenkachse des Verschlussdeckels durch die beiden Lageraugen verläuft. Es ist möglich, dass am Boden eines jeweiligen Lagerschlitzes eine muldenförmige Ausnehmung oder Mulde ausgebildet ist, in die ein zugeordnetes Lagerauge aufgenommen ist.

Bei einer Weiterbildung der Erfindung weist ein jeweiliger Lagerschlitz an der Behälter-Rückfläche eine Schlitzmündung auf, deren Höhenerstreckung kleiner ist als die Höhenerstreckung des zugeordneten Lagerauges, wobei das Lagerauge elastisch verformbar ist, derart, dass es durch die Schlitzmündung passt und nach dem Passieren der Schlitzmündung seine ursprüngliche Gestalt wieder annimmt.

In besonders bevorzugter Weise weisen die Lageraugen jeweils einen quer zur Schwenkachse ausgerichteten zum freien Ende der Lagerarme hin offenen Schlitz auf, der das Lagerauge in zwei Lageraugenabschnitte trennt, die in Folge des Schlitzes elastisch verformbar aufeinander zu biegbar sind.

Bei einer Weiterbildung der Erfindung weist der Verschlussdeckel ein Deckelelement auf, das ein in der Schließstellung des Verschlussdeckels dem Traggriff zugewandte Vorderkante aufweist, wobei am Deckelelement im Bereich der Vorderkante ein in der Schließstellung mit dem Behälterdeckel, insbesondere Aufnahmeraum-Vorderwand, in Eingriff stehendes Verriegelungselement angeordnet ist. Zweckmäßigerweise ist das Verriegelungselement zwischen einer den Verschlussdeckel in der Schließposition verriegelnden Verriegelungsstellung und einer Entriegelungsstellung bewegbar.

In besonders bevorzugter Weise ist das Verriegelungselement in die Verriegelungsstellung mittels eines Federelementes vorgespannt und zum Entriegeln entgegen der Federkraft des Federelementes in Richtung Entriegelungsstellung zu drücken. Eine derartige Ausgestaltung des Verriegelungselementes hat den Vorteil, dass die Schließstellung des Verschlussdeckels relativ sicher gehalten wird, so dass der Verschlussdeckel nicht unbeabsichtigt aufspringen kann. Dennoch ist das Verriegelungselement relativ einfach durch Drücken entgegen der Federkraft der Feder des Federelements zu betätigen, um damit den Verschlussdeckel zu entriegeln.

Bei einer Weiterbildung der Erfindung umgreifen die zur Schwenklagerung vorgesehenen Endbereiche der Halteschenkel die Aufnaheraum-Seitenwände und sind an die zugeordneten Aufnaheraum-Seitenwände angelenkt.

In besonders bevorzugter Weise ist dem Traggriff eine Arretiervorrichtung zugeordnet, die zur unverschwenkbaren lösbaren Arretierung des Traggriffs in dessen Nichtgebrauchsstellung ausgebildet ist.

In besonders bevorzugter Weise weist die Arretiervorrichtung Rastmittel auf, die abhängig von der Schwenkrichtung der Schwenkbewegung bei Einleitung einer entsprechenden Betätigungskraft auf den Traggriff selbsttätig einrasten oder ausrasten.

Zweckmäßigerweise weisen die Rastmittel wenigstens einen am Behälterdeckel angeordneten nasenförmigen Arretiervorsprung auf.

In besonders bevorzugter Weise ist der Arretiervorsprung an eine im Bereich der Behältervorderseite liegenden, in der eingeklappten Nichtgebrauchsstellung des Traggriffs auf der anderen Seite des Tragstegs des Traggriffs als das Deckelfach ausgebildeten Wandbereich des Behälterdeckels angeordnet. Zweckmäßigerweise ist ein einzelner Arretiervorsprung vorgesehen, der in etwa in der Mitte der Breitenerstreckung des Behälters an dem Wandbereich des Behälterdeckels angeordnet ist.

Bei einer Weiterbildung der Erfindung umfasst die Aufbewahrungseinrichtung eine Fachunterteilungseinrichtung zur Fachunterteilung des Aufnahmeraums des Deckelfachs in mehrere Teilfächer.

In besonders bevorzugter Weise weist die Fachunterteilungseinrichtung mehrere an der Aufnaheraum-Umfangswand angeordnete Fixierschlitze und mehrere lösbar in die Fixierschlitze einsteckbare und dort fixierbare stegförmige Trennwände auf. Die Trennwände können unterschiedlich lang sein, wodurch unterschiedlich groß ausgebildete Teilfächer individuell gestaltet werden können. Ferner ist es möglich, dass am Boden des Aufnahmeraums beispielsweise lösbar dort angebrachte Bodenvorsprünge ausgebildet sind, die mit Trennwänden koppelbar suind und zu deren Versteifung dienen. Ferner ist es möglich auf die Bodenvorsprünge Kotenelemente aufzustecken, die eine Trennwandanbindung über Eck ermöglichen.

Bei einer Weiterbildung der Erfindung umfasst die Aufbewahrungseinrichtung eine Verschlussdeckel-Sicherungseinrichtung zur Sicherung des Verschlussdeckels in seiner Öffnungsposition am Behälterdeckel. Dadurch ist gewährleistet, dass der Verschlussdeckel in seiner Schließposition relativ gut am Behälterdeckel im Bereich der Verschlussdeckel-Schwenkachse insbesondere gegen Ausheben abgestützt ist. Die Verschlussdeckel-Sicherungseinrichtung kann beispielsweise miteinander korrespondierende und in der Schließposition des Verschlussdeckels in Eingriff miteinander stehende Sicherungsvorsprünge und hierzu korrespondierende Sicherungsvertiefungen aufweisen. Es ist beispielsweise möglich, dass sich die Sicherungsvertiefungen an der Außenfläche der Aufnahmeraum-Rückwand befinden. Korrespondierend hierzu sind dann an der Hinterkante des Verschlussdeckels Sicherungsvorsprünge vorgesehen.

Bei einer Weiterbildung der Erfindung umfasst die Aufbewahrungseinrichtung mehrere Aufbewahrungsbehälter, die jeweils an ihrem Behältergehäuse im Bereich der Unterseite eine untere Kopplungseinrichtung und im Bereich der Oberseite eine obere Kopplungseinrichtung aufweisen, wobei diese beiden Kopplungseinrichtungen derart aneinander angepasst sind, dass in einer Höhenrichtung unmittelbar aufeinandergestapelte Aufbewahrungsbehälter durch Zusammenwirken der oberen Kopplungseinrichtung des jeweils unteren Aufbewahrungsbehälters und der unteren Kopplungseinrichtung des jeweils oberen Aufbewahrungsbehälters in voneinander unabhebbarer Weise lösbar miteinander koppelbar sind.

Bevorzugte Ausführungsbeispiele der Erfindung sind in der Zeichnung dargestellt und werden im Folgenden näher erläutert. In der Zeichnung zeigen:
- Figur 1: eine perspektivische Ansicht eines ersten Ausführungsbeispiels der erfindungsgemäßen Aufbewahrungseinrichtung mit einem einzelnen Aufbewahrungsbehälter,
- Figur 2: eine perspektivische Hinteransicht auf den Aufbewahrungsbehälter von Figur 1, wobei strichpunktiert die Offenstellung des Behälterdeckels angedeutet ist,
- Figur 3: eine Draufsicht auf den Aufbewahrungsbehälter von Figur 1,
- Figur 4: einen Schnitt durch den Aufbewahrungsbehälter von Figur 3 entlang der Linie IV-IV, wobei strichpunktiert eine Öffnungsstellung eines Verschlussdeckels des im Behälterdeckel angeordneten Deckelfachs gezeigt ist,
- Figur 5: eine perspektivische Hinteransicht des Aufbewahrungsbehälters gemäß Figur 1 mit geöffnetem Verschlussdeckel des Deckelfachs,
- Figur 6: eine Draufsicht auf den Aufbewahrungsbehälter gemäß Figur 3 mit geöffnetem Verschlussdeckel und strichpunktiert eingezeichneter Fachunterteilungseinrichtung,
- Figur 7: einen Schnitt gemäß Figur 4, wobei hier lediglich der Behälterdeckel mit geöffnetem Verschlussdeckel des Deckelfachs gezeigt ist,
- Figur 8: eine vergrößerte Darstellung der Einzelheit VIII in Figur 7,
- Figur 9: die Einzelheit von Figur 8, wobei hier die Lagerarme des Verschlussdeckels noch nicht in die zugeordneten Lagerschlitze eingeführt sind und
- Figur 10: eine perspektivische Ansicht eines zweiten Ausführungsbeispiels der erfindungsgemäßen Aufbewahrungseinrichtung mit mehreren Aufbewahrungsbehältern.

Die Figuren 1 bis 9 zeigen ein erstes Ausführungsbeispiel der erfindungsgemäßen Aufbewahrungseinrichtung 11. Die Aufbewahrungseinrichtung 11 umfasst gemäß erstem Ausführungsbeispiel einen einzelnen Aufbewahrungsbehälter 12, dessen grundsätzlicher Aufbau aus den Figuren 1 bis 9 in einer vorteilhaften Ausgestaltung ersichtlich ist.

Der Aufbewahrungsbehälter 13 verfügt über ein Behältergehäuse 13 mit bevorzugt einem zumindest im Wesentlichen rechteckigen Grundriss, der aus den Figuren 1 bis 6 gut ersichtlich ist.

Das Behältergehäuse 13 hat eine sich zwischen einer Unterseite 14 und einer Oberseite 15 erstreckende Hochachse 16, deren Achsrichtung eine mit dem gleichen Bezugszeichen versehene Höhenrichtung definiert. Es hat außerdem einen zu der Hochachse 16 rechtwinklige, zwischen einer Gehäusevorderseite 17 und einer Gehäuserückseite 18 verlaufende Tiefenachse 19 und ferner eine zu sowohl der Hochachse 16 als auch zu der Tiefenachse 19 rechtwinklige Breitenachse 20. Die Achsrichtung der Tiefenachse 19 definiert eine mit dem gleichen Bezugszeichen versehene Tiefenrichtung, während die Achsrichtung der Breitenachse eine mit dem gleichen Bezugszeichen versehene Breitenrichtung des Behältergehäuses 13 definiert.

Der vorstehend genannte rechteckige Umriss verläuft in einer zu der Hochachse 16 rechtwinkeligen Ebene.

Das Behältergehäuse 13 hat eine Gehäusewand 21, die einen im Gehäuseinnern ausgebildeten, beispielsweise aus Figur 4 ersichtlichen Aufbewahrungsraum 22 begrenzt, In dem Aufbewahrungsraum 22 können beliebige aufzubewahrende Objekte untergebracht werden, beispielsweise Werkzeuge und insbesondere Elektrowerkzeuge.

Zweckmäßigerweise hat das Behältergehäuse 13 ein Gehäuseunterteil 23 und einen schwenkbeweglich an dem Gehäuseunterteil 23 gelagerten Behälterdeckel 24. Die Gehäusewand 21 setzt sich aus Wänden des Gehäuseunterteils 23 und des Behälterdeckels 24 zusammen.

Bei dem bevorzugt kistenförmigen Gehäuseunterteil 23 besteht die Gehäusewand 21 aus einen einer den Aufbewahrungsraum 22 an der Unterseite 14 abschließenden Bodenwand 25 und einer vom äußeren Rand dieser Bodenwand 25 in Höhenrichtung 16 nach oben ragenden Unterteil-Umfangswand 26. Die Unterteil-Umfangswand 26 umschließt den Aufbewahrungsraum 22 ringförmig um die Hochachse 16 herum, wobei sie an ihrer der Bodenwand 25 entgegengesetzten Oberseite 15 einen eine Zugriffsöffnung 27 für den Aufbewahrungsraum 22 umrahmenden oberen Endabschnitt 28 aufweist. Durch die Zugriffsöffnung 27 hindurch können Objekte in den Aufbewahrungsraum 22 eingelegt und aus dem Aufbewahrungsraum 22 herausgenommen werden.

Die mit der Bodenwand 25 einstückige Unterteil-Umfangswand 26 setzt sich aus einer rechtwinklig zu der Hochachse 16 orientierten Unterteil-Vorderwand 29, einer der Unterteil-Vorderwand 29 in der Tiefenrichtung 19 gegenüberliegenden Unterteil-Rückwand und zwei Unterteil-Seitenwänden 31 zusammen. Die Unterteil-Seitenwände 31 liegen sich in der Breitenrichtung 20 gegenüber und verbinden jeweils die Unterteil-Vorderwand 29 mit der Unterteil-Rückwand 30. Die Unterteil-Vorderwand 29 und die Unterteil-Rückwand 30 erstrecken sich jeweils im Wesentlichen in einer zu der Tiefenachse 19 rechtwinkligen Ebene. Die Unterteil-Seitenwände 31 erstrecken sich jeweils im Wesentlichen einer zu der Breitenachse 20 rechtwinkligen Ebene.

Die gesamte Unterteil-Umfangswand 26 und die Bodenwand 25 sind einstückig miteinander ausgebildet. Der Aufbewahrungsbehälter 12 kann beispielsweise als Kunststoffspritzgießteil gefertigt sein.

Der Behälterdeckel 24 ist der Zugriffsöffnung 27 zugeordnet und ist, bevorzugt im Bereich der Unterteil-Rückwand 30 also im Bereich der Gehäuserückseite 18 um eine in der Breitenrichtung 20 verlaufende Schwenkachse 32 relativ zu dem Gehäuseunterteil 23 verschwenkbar gelagert. Bevorzugt sind die die Schwenkachse 32 definierenden Schwenklagermittel 33 an den jeweils eine Unterteil-Seitenwand 31 mit der Unterteil-Rückwand 30 verbindenden hinteren Eckbereichen der Unterteil-Umfangswand 26 angeordnet, insbesondere mit nur geringen Höhenabstand zu der Zugriffsöffnung 27.

Im Rahmen einer in Figur 2 durch einen Doppelpfeil angedeuteten Schwenkbewegung 34 kann der Behälterdeckel 24 wahlweise in einer auf dem oberen Endabschnitt 28 der Unterteil-Umfangswand 26 aufliegenden und dabei die Zugriffsöffnung 27 verschließenden Schließstellung oder in diversen mehr oder weniger weit nach oben geschwenkten Offenstellungen positioniert werden. In den Offenstellungen wird die Zugriffsöffnung 27 abhängig vom gewählten Öffnungs-Schwenkwinkel mit einem mehr oder weniger großen Öffnungsquerschnitt zugänglich.

Die Schließstellung des Behälterdeckels 24 ist zweckmäßigerweise lösbar verriegelbar. Hierzu finden sich exemplarisch im Bereich der Gehäusevorderseite 17 außen am Behältergehäuse 13 geeignete Verriegelungsmittel 35, die manuell betätigbar sind. Bevorzugt umfassen die Verriegelungsmittel 35 einen im Bereich der Gehäusevorderseite am Behälterdeckel 24 um eine zu der Tiefenachse 19 parallele Drehachse 36 drehbar gelagerten Drehriegel 37 und einen außen an der Unterteil-Vorderwand 29 des Gehäuseunterteils 23 angeordneten Verriegelungsvorsprung 38. Der Drehriegel 37 kann ihn in der Schließstellung befindlichen Zustand des Behälterdeckels 24 so verdreht werden, dass er wahlweise in oder außer Verriegelungseingriff mit dem zugeordneten Verriegelungsvorsprung 38 steht.

Der beispielhaft illustrierte Aufbewahrungsbehälter 12 enthält nur einen einzigen, von dem Behälterdeckel 24 in zu öffnender Weise verschlossenen Aufbewahrungsraum 22. Bei einem nicht illustrierten Ausführungsbeispiel ist in dem Gehäuseunterteil 23 zusätzlich noch mindesten eine bei Bedarf herausziehbare Schublade angeordnet, die einen Zusatz-Aufbewahrungsraum zur Verfügung stellt.

Wie insbesondere in Figur 1 gezeigt, ist an der Behälterdeckel-Oberseite 39 ein Traggriff 40 angeordnet, der eine U-artige Gestalt mit einem Tragsteg 41 und zwei mit Abstand zueinander vom Tragsteg 41 abstehenden Halteschenkeln 42a, 42b aufweist. Die Halteschenkel 42a, 42b sind jeweils mit ihren dem Tragsteg 41 entgegengesetzten Endbereichen 43a, 43b schwenkbar am Behälterdeckel 24 gelagert, so dass der Traggriff 41 zwischen einer am Behälterdeckel 24 aufliegenden Nichtgebrauchsstellung (Figur 1) und einer nicht dargestellten vom Behälterdeckel 24 hochstehenden Tragstellung verschwenkbar ist, in der der Benutzer den Tragsteg 41 ergreifen und damit dem Behälter in einer waagerechten Ausrichtung tragen und transportieren kann.

Wie insbesondere in Figur 1 gezeigt weist die zu der Gehäusewand 21 gehörende obere Deckelwand 45 des Behälterdeckels 24 außen eine obere Wandvertiefung 46 auf, in der der Traggriff 40 drehbar gelagert ist und in der der Traggriff 40 bei Einnahme seiner Nichtgebrauchsstellung bevorzugt vollständig versenkt aufgenommen ist. Dies ist insbesondere im Zusammenhang damit von Vorteil, dass mehrere Aufbewahrungsbehälter 12 aufeinander stapelbar und lösbar fest miteinander verbindbar sind. In der Gebrauchsstellung bzw. Tragstellung ragt der Traggriff nach oben aus der oberen Wandvertiefung 46 heraus, wobei der Tragsteg 41 ausreichend weit zur oberen Deckelabschlussfläche 47 beabstandet ist, um ein Umgreifen mittels einer Hand zum Tragen des Aufbewahrungsbehälters 12 zu ermöglichen.

Wie insbesondere in Figur 1 gezeigt, weist die U-Öffnung 44 des U-förmigen Traggriffs 40 in seiner Nichtgebrauchsstellung in Richtung Gehäuserückseite 18. Wie insbesondere in Figur 2 gezeigt, ist dem Traggriff 40 eine Arretiervorrichtung 48 zugeordnet, die zu unverschwenkbaren lösbaren Arretierung des Traggriffs 40 in dessen Nichtgebrauchsstellung ausgebildet ist. Die Arretiervorrichtung 48 verhindert, dass der in der Nichtgebrauchsstellung befindliche Traggriff unkontrollierte Schwenkbewegungen relativ zum Behältergehäuse 13 ausführt, beispielsweise wenn der Aufbewahrungsbehälter hantiert wird, ohne den Traggriff 40 zu benutzen. Die Arretiervorrichtung 48 ist zweckmäßigerweise als eine Rastvorrichtung ausgebildet, die abhängig von der Schwenkrichtung der Schwenkbewegung mit einem Schnappeffekt selbsttätig einrastet oder ausrastet, wenn in den Traggriff 40 eine entsprechende Betätigungskraft eingeleitet wird. Die Intensität der Verrastung ist ausreichend groß, um bei der bestimmungsgemäßen Handhabung des Aufbewahrungsbehälters 12 ein selbsttätiges Einrasten oder Ausrasten zu verhindern. Sie ist jedoch ausreichend gering, ohne eine außergewöhnliche Kraftanstrengung allein durch Einwirkung mit der Hand ein Verrasten oder ein Aufheben der Verrastung herbeiführen zu können.

Der Schwenkwinkel des Traggriffs 40 zwischen der Nichtgebrauchsstellung und der Gebrauchsstellung bzw. Tragstellung beträgt zweckmäßigerweise zumindest im Wesentlichen 90°. Wie insbesondere in Figur 2 gezeigt, besitzt die als Rastvorrichtung ausgebildete Arretiervorrichtung 48 einen insbesondere einstückig mit der Gehäusewand 21 ausgebildeten Arretiervorsprung 49. Der Arretiervorsprung 49 ist an einem im Bereich der Gehäusevorderseite liegenden vorderen Wandbereich 50 des Behälterdeckels 24 angeordnet. Zweckmäßigerweise ist ein einzelner Arretiervorsprung 49 vorgesehen, in den der Traggriff 40 in seiner Nichtgebrauchsstellung eingerastet ist. Zweckmäßigerweise befindet sich der Arretiervorsprung 49 ungefähr in der Breitenrichtung 20 in der Mitte des Behältergehäuses 13. Der Arretiervorsprung 49 ist in der Nichtgebrauchsstellung des Traggriffs 40 einer Längsseite des Tragstegs 41 zugeordnet, die der U-Öffnung 44 des Traggriffs 40 abgewandt ist.

Wie insbesondere in den Figuren 1, 2 und 5 gezeigt, ist am Behälterdeckel 24 an dessen Oberseite, also an der Behälterdeckel-Oberseite 39 ein Deckelfach 51 angeordnet, das mit einem Aufnahmeraum 52 für Zubehörteile (nicht dargestellt) und/oder anderer Teile ausgestattet ist und das mit einem Verschlussdeckel 52 verschließbar ist.

Wie insbesondere in Figur 3 gezeigt, ist der Aufnahmeraum (in Figur 3 mit dem Verschlussdeckel 42 verschlossen) in der Draufsicht in der Nichtgebrauchsstellung des Traggriffs 40 teilweise vom Traggriff 40 umschlossen, in dem er in das von dem Traggriff 40 gebildete U eingreift.

Wie ferner in Figur 3 gezeigt, weist das von dem Traggriff 14 in seiner Nichtgebrauchsstellung gebildete U mit seiner U-Öffnung 44 in Richtung der Gehäuserückseite 18, derart, dass sich das Deckelfach 51 in der Tiefenrichtung 19 des Behältergehäuses 13 zwischen dem Traggriff 40 und der Gehäuserückseite 18 erstreckt.

In Breitenrichtung 20 wird das Deckelfach 51 also links und rechts von jeweils einem Halteschenkel 42a, 42b des Traggriffs begrenzt, während es von der Vorderseite 17 aus gesehen in Tiefenrichtung hinter dem Tragsteg 41 des Traggriffs 40 sitzt und sich in Richtung Gehäuserückseite 18 erstreckt. Zweckmäßigerweise erstreckt sich das Deckelfach 51 in Tiefenrichtung 19 im Wesentlichen bis zur Gehäuserückseite also bis hin zur Behälterdeckel-Rückfläche 54.

Die Figuren 5 und 6 zeigen eine beispielhafte Ausgestaltung des Aufnahmeraums 52 des Deckelfachs 51. Der Aufnahmeraum ist im Beispielsfall rechteckig ausgebildet. Der Aufnahmeraum 52 wird unterseitig von einem Aufnahmeraumboden 55 und seitlich von einer ringförmigen Aufnahmeraum-Umfangswand 56 begrenzt. Die ringförmige Aufnahme-Umfangswand 56 besteht aus einer Aufnahmeraum-Vorderwand 57, einer Aufnahmeraum-Rückwand 58 und zwei Aufnahmeraum-Seitenwänden 59a, 59b. Zweckmäßigerweise stellt die ringförmige Aufnahmeraum-Umfangswand 56 ein Teil des Behälterdeckels 54 dar, beispielsweise indem sie bei der Herstellung des Behälterdeckels 24 gleich mit angeformt wird.

Es ist beispielsweise möglich, dass sich die obere Wandvertiefung 56 des Behälterdeckels 24 in Tiefenrichtung 19 bis hin zur Behälterdeckel-Rückfläche 54 erstreckt und das Deckelfach 51 in der oberen Wandvertiefung 46 des Behälterdeckels 24 angeordnet ist und die ringförmige Aufnahmeraum-Umfangswand 56 vom Boden der oberen Wandvertiefung aus in Höhenrichtung nach oben absteht.

Wie insbesondere in Figur 6 gezeigt, ist die Aufnahmeraum-Rückwand 58 leistenförmig schmal ausgebildet. Eine dem Aufnahmeraum 52 abgewandte Außenfläche 60 der Aufnahmeraum-Rückwand 54 bildet einen Abschnitt der Behälterdeckel-Rückfläche 54. Mit anderen Worten, der Aufnahmeraum 52 des Deckelfachs 51 reicht in Tiefenrichtung 16 bis zur Behälterdeckel-Rückfläche 54.

Zweckmäßigerweise sind auch die anderen Wände der Aufnahmeraum-Umfangswand 56, also die Aufnahmeraum-Vorderwand 57 und die beiden Aufnahmeraum-Seitenwände 59a, 59b leistenförmig schmal ausgebildet.

Der Verschlussdeckel 53 dient zum Verschließen des Deckelfachs 51. Er ist zwischen einer dem Aufnahmeraum 52 verschließenden Schließposition 61 (beispielsweise Figur 1) und ein Zugang zum Aufnahmeraum 52 gestatteten Öffnungsposition 62 (Figur 5) bewegbar.

Im gezeigten Beispielsfall ist der Verschlussdeckel 53 mit einer Schwenklagerungseinrichtung 63 um eine Verschlussdeckel-Schwenkachse 64 schwenkbar zwischen der Schließposition 61 und der Öffnungsposition 62 am Behälterdeckel 24 gelagert. Die Verschlussdeckel-Schwenkachse 64 liegt im Bereich der Behälterdeckel-Rückfläche 54.

Wie insbesondere in Figur 1 gezeigt, greift der Verschlussdeckel 53 in seiner Schließposition 61 zwischen die beiden Aufnahmeraum-Seitenwände 59a, 59b ein und liegt sowohl auf der Aufnahmeraum-Rückwand 58 als auch auf der Aufnahmeraum-Vorderwand 57 auf, derart, dass die Verschlussdeckel-Oberseite 65 in der Verschließposition 61 mit der Behälterdeckel-Oberseite 39 im Wesentlichen fluchtet.

Wie insbesondere in Figur 2 gezeigt, besitzt der Behälterdeckel 24 zwei in Breitenrichtung 20 zueinander beabstandete Lagerschlitze 65a, 65b, die nach oben zur Behälterdeckel-Oberseite 39 und zur Behälterdeckel-Rückfläche 54 hin offen sind, und in die der Verschlussdeckel 53 mit zur Schwenklagerungseinrichtung 63 gehörenden Lagerarmen 66a, 66b eingreift.

Der Verschlussdeckel 53 besitzt ein ggf. aus durchsichtigem Material gefertigtes Deckelelement 67, das eine Vorderkante 68 und eine entgegengesetzte dazu angeordnete Hinterkante 69 aufweist.

Wie insbesondere in Figur 7 gezeigt, sind die beiden Lagerarme 66a, 66b an der Hinterkante 69 des Deckelelements 67 angeordnet. Beispielsweise dort einstückig mit dem Deckelelement 67 verbunden, beispielsweise bei der Herstellung des Deckelelements bzw. des Verschlussdeckels gleich mit angeformt.

Wie insbesondere in den Figuren 8 und 9 gezeigt, sind an den Lagerarmen 66a, 66b jeweils zylinderartige Lageraugen 70 ausgebildet. Ein jeweiliges zylinderartiges Lagerauge 70 ist schwenkbar im zugeordneten Lagerschlitz 65a, 65b aufgenommen, derart, dass die in Breitenrichtung verlaufende Verschlussdeckel-Schwenkachse 64 des Verschlussdeckels 53 durch die beiden Lageraugen 70 verläuft. Die Lageraugen 70 befinden sich jeweils an den freien Enden der zugeordneten Lagerarme 66a, 66b und sind dort insbesondere einstückig mit dem Rest des Lagerarms 66a, 66b verbunden, beispielsweise bei der Herstellung des Lagerarms, der zweckmäßigerweise einstückig mit dem Deckelelement verbunden ist, gleich mit angeformt.

Wie insbesondere die Zusammenschau der Figuren 8 und 9 zeigt, besitzt der Lagerschlitz 65a, 65b an der Behälterdeckel-Rückfläche 54 eine Schlitzmündung 71, deren Höhenerstreckung kleiner ist als die Höhenerstreckung des zugeordneten Lagerauges 70, wobei das Lagerauge 70 elastisch verformbar ist, derart, dass es durch die Schlitzmündung 71 passt und nach dem Passieren der Schlitzmündung 71 seine ursprüngliche Gestalt wieder annimmt.

Zweckmäßigerweise besitzt ein jeweiliges Lagerauge 70 einen quer zur Verschlussdeckel-Schwenkachse 64 ausgerichteten zum freien Ende der Lagerarme 66a, 66b hin offenen Schlitz 72, der das Lagerauge 70 in zwei Lageraugenabschnitte 73a, 73b trennt, die in Folge des Schlitzes 72 elastisch verformbar aufeinander zu biegbar sind.

Wie die Zusammenschau der Figuren 8 und 9 zeigt, ist es möglich, den Verschlussdeckel mit den Lagerarmen voraus an die Schlitzmündung 71 des nach hinten also zur Behälterdeckel-Rückfläche 54 hin offenen Lagerschlitzes 65a, 65b heranzuführen, wobei die Lageraugen 70 in Kontakt mit der Schlitzmündung 71 kommen und dann durch weiteren Krafteintrag in Richtung Gehäusevorderseite 17 zusammengedrückt werden, wobei die Lageraugenabschnitte 73a, 73b aufeinander zu gedrückt werden, so dass die Lageraugen die Schlitzmündung passieren können und die Lageraugen 70 in einer hierfür vorgesehenen halbkreisartigen Mulde 74 zu liegen kommen.

In der in Figur 8 gezeigten Position sind die Lageraugen 70 in den zugeordneten halbkreisartigen Mulden 74 drehbar gelagert, so dass der Verschlussdeckel zwischen der Schließposition 61 und der Öffnungsposition 62 verschwenkt werden kann, in dem die Lageraugen in den zugeordneten Mulden eine relative Drehbewegung bezüglich den ortsfesten Mulden ausführen.

Wie insbesondere in den Figuren 7 bis 9 gezeigt, stützt sich die Hinterkante 69 des Deckelelements 67 an der Behälterdeckel-Rückfläche 54 ab und gibt damit den Öffnungswinkel des Verschlussdeckels 53 vor, der insbesondere > 90° beträgt.

Es ist möglich, den Verschlussdeckel 53 in einfacher Weise, zerstörungsfrei von seiner in Figur 7 und 8 gezeigten Montageposition vom Behälterdeckel 24 zu lösen. Dadurch, dass sich die Hinterkante 69 des Deckelelements 67 an der Behälterdeckel-Rückfläche 54 abstützt ist es möglich, das Deckelelement 67 als Hebel zu benutzen, wobei bei einer Krafteinleitung in Öffnungsrichtung über den maximalen Öffnungswinkel hinaus, der Schlitz 72 zwischen den beiden Lageraugenabschnitten 73a, 73b in Zugrichtung ausgerichtet ist, wodurch die Lageraugen beim Hebeln aus ihrer Lagerung in den zugeordneten Mulden 74 ausschnappen können.

Wie bereits erwähnt besitzt der Verschlussdeckel 53 ein Deckelelement 67, das ein in der Schließstellung des Verschlussdeckels 53 dem Traggriff 40 zugewandte vordere Kante 68 aufweist. Am Deckelelement 67 ist im Bereich der Vorderkante ein in der Schließstellung bzw. Schließposition 61 mit dem Behälterdeckel 24 insbesondere der Aufnahmeraum-Vorderwand 57, in Eingriff stehendes Verriegelungselement 75 angeordnet.

Das Verriegelungselement 75 ist zwischen einer den Verschlussdeckel 53 in der Schließposition 61 verriegelnden Verriegelungsstellung und einer Entriegelungsstellung bewegbar.

Wie insbesondere in Figur 1 gezeigt, besitzt das Verriegelungselement einen Verriegelungsschieber 76, der in der Verriegelungsstellung mittels eines Federelementes (nicht dargestellt) vorgespannt ist und zum Entriegeln entgegen der Federkraft des Federelementes in Richtung Entriegelungsstellung zu drücken ist.

Wie insbesondere in Figur 1 gezeigt, und auch schon zuvor beschrieben ist der Traggriff 40 zwischen einer am Behälterdeckel 24 aufliegenden Nichtgebrauchsstellung und einer vom Behälterdeckel 24 hochstehenden Tragstellung (Figur 1 Doppelpfeil) verschwenkbar. Wie ferner in Figur 1 gezeigt, sind die zur Schwenklagerung vorgesehenen Endbereiche 43a, 43b der Halteschenkel 42a, 42b des Traggriffs 40 so angeordnet, dass sie die Aufnahmeraum-Seitenwände 59a, 59b umgreifen und einerseits an der einen und andererseits an der anderen Aufnahmeraum-Seitenwand 59a, 59b angelenkt sind.

Wie insbesondere in den Figuren 5 und 6 gezeigt, weist die Aufbewahrungseinrichtung 11 eine Fachunterteilungseinrichtung 77 zur Fachunterteilung des Aufnahmeraums 52 des Deckelfachs 51 in mehrere Teilfächer 78 auf.

Die Fachunterteilungseinrichtung 77 besitzt mehrere an der Aufnahmeraum-Umfangswand angeordnete Fixierschlitze 79 und mehrere lösbar in die Fixierschlitze 79 einsteckbare und dort fixierbare stegförmige Trennwände 80 auf. Die Trennwände 80 können unterschiedlich lang ausgestaltet sein, so dass je nach Art der verwendeten Trennwand 80 unterschiedlich dimensionierte Teilfächer 78 geschaffen werden können. Wie insbesondere in Figur 5 gezeigt, können am Aufnahmeraum-Boden 55 von dort nach oben ragende Bodenvorsprünge 81 vorgesehen sein, die zur Versteifung der eingesteckten Trennwände 80 dienen, in dem sie insbesondere in hierfür an einer Unterseite der Trennwand 80 vorgesehene Ausnehmungen eingreifen. Ferner können die Bodenvorsprünge 81 auch zur Aufnahme eines Knotenelements (nicht dargestellt) dienen, wodurch auch Teilfächer 78 geschaffen werden können, die nicht über die gesamte Breite oder Tiefe des Aufnahmeraums 52 verlaufen.

Die Aufbewahrungseinrichtung 11 besitzt ferner eine Verschlussdeckel-Sicherungseinrichtung 85 zur Sicherung des Verschlussdeckels 53 in seiner Schließposition 51 gegen Ausheben im Bereich der Verschlussdeckel-Schwenkachse 64. Die Verschlussdeckel-Sicherungseinrichtung 85 weist zweckmäßigerweise miteinander korrespondierende Sicherungsvorsprünge und Sicherungsvertiefungen auf, wobei insbesondere die Sicherungsvertiefungen an der der Außenseite der Aufnahmeraum-Rückwand und die Sicherungsvorsprünge im Bereich der Hinterkante 69 des Verschlussdeckels 53 ausgebildet sind.

Die Figur 10 zeigt ein zweites Ausführungsbeispiel der erfindungsgemäßen Aufbewahrungseinrichtung, bei der mehrere Aufbewahrungsbehälter 12 in der Höhenrichtung 16 aufeinandergestapelt sind, so dass sich im Beispielsfall eine aus zwei oder mehr, insbesondere drei aufeinander gestapelten Aufbewahrungsbehältern 12 bestehender Behälterstapel ergibt, wie dies in Figur 10 exemplarisch gezeigt ist. Im gestapelten Zustand sitzt ein jeweils oberer Aufbewahrungsbehälter 12 mit seiner Unterseite 14 auf der Oberseite 15 eines darunter angeordneten weiteren Aufbewahrungsbehälters 12.

Zweckmäßigerweise hat jeder Aufbewahrungsbehälter 12 im Bereich seiner Unterseite 14 eine untere Kopplungseinrichtung 82, die beispielsweise in der aus Figur 4 ersichtlichen Weise ausgebildet ist. Außerdem hat jeder Aufbewahrungsbehälter 12 an der Oberseite 15 eine obere Kopplungseinrichtung 83, deren bevorzugte Ausgestaltung beispielsweise aus Figur 1 ersichtlich ist. Die beiden Kopplungseinrichtungen 82, 83 sind derart aneinander angepasst, dass durch ihr Zusammenwirken die unmittelbar aufeinandergestapelten Aufbewahrungsbehälter 12 in voneinander unabhebbarer Weise lösbar miteinander koppelbar sind. Ein derart gekoppelter Zustand ist in Figur 10 gezeigt. Der Behälterstapel lässt sich dann mittels des Traggriffs 40 des obersten Aufbewahrungsbehälters 12 einheitlich tragen und transportieren.

Die vorstehend erwähnten Verriegelungsmittel 35 gehören vorzugsweise zumindest partiell zu den beiden Kopplungseinrichtungen 82, 83. Beispielsweise kann der Drehriegel 37 eine in Figur 10 (zwischen mittlerem und unterstem Aufbewahrungsbehälter) abgebildete Kopplungsstellung verdreht werden, in der er die beiden aufeinandergestapelten Aufbewahrungsbehälter im Bereich der Gehäusevorderseite 17 unabhebbar miteinander koppelt.

Weitere Bestandteilte der Kopplungseinrichtung 82, 83 sind bei dem illustrierten Ausführungsbeispiel von an der Unterseite 14 ausgebildeten Vorsprüngen und von an der Oberseite 15 ausgebildeten Vertiefungen gebildet. Im aufeinandergestapelten Zustand zweier Aufbewahrungsbehälter 12 greifen die Vorsprünge und Vertiefungen zumindest teilweise ineinander ein, wobei sie quer zu der Höhenrichtung 16 überlappen bzw. hintergreifen ebenfalls eine voneinander unabhebbare Kopplung zweier unaufeinander gestapelte Aufbewahrungsbehälter 12 bewirken, insbesondere im Bereich der Gehäuserückseite 18. Bei den Vorsprüngen handelt es sich zweckmäßigerweise und zum Abstellen des Aufbewahrungsbehälters 12 auf einem Untergrund dienende Standfüße.

Wie insbesondere in Figur 1 gezeigt, besitzt der Aufbewahrungsbehälter 12 zusätzlich zum Traggriff, der schwenkbar am Behälterdeckel 24 gelagert ist, einen Front-Handgriff 84, der schwenkbar an der Unterteil-Seitenwand 31 und zwar dort an der Außenseite gelagert ist. Durch Nutzung des Front-Handgriffs 84 kann der Aufbewahrungsbehälter 12 in einer senkrechten Ausrichtung getragen und transportiert werden, in der die Hochachse 16 horizontal ausgerichtet ist.

## Patentansprüche

1. Aufbewahrungseinrichtung, mit mindestens einem Aufbewahrungsbehälter (12), der über ein Behältergehäuse (13) verfügt, das eine Gehäusevorderseite (17) und einer der Gehäusevorderseite (17) in einer Tiefenrichtung (19) gegenüberliegende Gehäuserückseite (18) aufweist, und das ein Gehäuseunterteil (23) und einen im Bereich der Gehäuserückseite (18) am Gehäuseunterteil (23) schwenkbar gelagerten Behälterdeckel (24) aufweist, an dessen Oberseite ein Traggriff (40) angeordnet ist, der eine U-artige Gestalt mit einem Tragsteg (41) und zwei mit Abstand zueinander vom Tragsteg (41) abstehenden Halteschenkeln (42a, 42b) aufweist, wobei die Halteschenkel (42a, 42b) mit ihren dem Tragsteg (41) entgegengesetzten Endbereichen (43a, 43b) schwenkbar am Behälterdeckel (24) gelagert sind, so dass der Traggriff (40) zwischen einer am Behälterdeckel (24) aufliegenden Nichtgebrauchsstellung und einer vom Behälterdeckel (24) hochstehenden Tragstellung verschwenkbar ist, und wobei am Behälterdeckel (24) an dessen Oberseite ein Deckelfach (51) angeordnet ist, das mit einem Aufnahmeraum (52) für Zubehörteile und/oder anderer Teile ausgestattet ist und das mit einem Verschlussdeckel (53) verschließbar ist, wobei der Aufnahmeraum (52) in der Draufsicht in der Nichtgebrauchsstellung des Traggriffs (40) teilweise vom Traggriff (40) umschlossen ist, indem er in das von dem Traggriff (40) gebildete U eingreift, **dadurch gekennzeichnet, dass** das von dem Traggriff (40) in seiner Nichtgebrauchsstellung gebildete U mit seiner U-Öffnung in Richtung der Gehäuserückseite (18) weist und sich das Deckelfach (51) in der Tiefenrichtung (19) des Behältergehäuses (13) zwischen dem Traggriff und der Gehäuserückseite erstreckt.

2. Aufbewahrungseinrichtung nach Anspruch 1, **dadurch gekennzeichnet, dass** der Aufnahmeraum (52) von einer ringförmigen Aufnahmeraum-Umfangswand (56) begrenzt ist, die aus einer Aufnahmeraum-Vorderwand (57), einer Aufnahmeraum-Rückwand (58) und zwei Aufnahmeraum-Seitenwänden (59a, 59b) besteht, wobei vorzugsweise die Aufnahmeraum-Umfangswand (56) ein Teil des Behälterdeckels (24) bildet, und wobei insbesondere die Aufnahmeraum-Rückwand (58) leistenförmig schmal ausgebildet ist.

3. Aufbewahrungseinrichtung nach Anspruch 1 oder 2, **dadurch gekennzeichnet, dass** eine dem Aufnahmeraum (52) abgewandte Außenfläche der Aufnahmeraum-Rückwand (58) einen Abschnitt der Behälterdeckel-Rückfläche (54) bildet.

4. Aufbewahrungseinrichtung nach einem der vorhergehenden Ansprüche, **dadurch gekennzeichnet, dass** der Verschlussdeckel (53) zwischen einer den Aufnahmeraum (52) verschließenden Schließposition (61) und einer Zugang zum Aufnahmeraum (52) gestattenden Öffnungsposition (62) bewegbar ist.

5. Aufbewahrungseinrichtung nach einem der vorhergehenden Ansprüche, **dadurch gekennzeichnet, dass** der Verschlussdeckel (53) mittels einer Schwenklagerungseinrichtung (63) schwenkbar zwischen der Schließposition (61) und der Öffnungsposition (62) am Behälterdeckel (24) gelagert ist.

6. Aufbewahrungseinrichtung nach einem der vorhergehenden Ansprüche, **dadurch gekennzeichnet, dass** der Verschlussdeckel (53) in seiner Schließposition (61) zwischen die beiden Aufnahmeraum-Seitenwände (59a, 59b) des Aufnahmeraums (52) eingreift und sowohl auf der Aufnahmeraum-Rückwand (58) und auf der Aufnahmeraum-Vorderwand (57) aufliegt, derart, dass die Verschlussdeckel-Oberseite in der Schließposition (61) mit der Behälterdeckel-Oberseite fluchtet.

7. Aufbewahrungseinrichtung nach einem der vorhergehenden Ansprüche, **dadurch gekennzeichnet, dass** der Behälterdeckel (24) zwei in Breitenrichtung (20) zueinander beabstandete Lagerschlitze (65a, 65b) aufweist, die nach oben zur Behälterdeckel-Oberseite (39) und zur Behälterdeckel-Rückfläche (54) hin offen sind, und in die der Verschlussdeckel (53) mit zur Schwenklagerungseinrichtung (63) gehörenden Lagerarmen (66a, 66b) eingreift, wobei vorzugsweise an den Lagerarmen (66a, 66b) jeweils ein zylinderartiges Lagerauge (70) ausgebildet ist, das schwenkbar im zugeordneten Lagerschlitz (65a, 65b) aufgenommen ist, derart dass die in Breitenrichtung (20) verlaufende Schwenkachse (64) des Verschlussdeckels (53) durch die beiden Lageraugen (70) verläuft.

8. Aufbewahrungseinrichtung nach Anspruch 7, **dadurch gekennzeichnet, dass** die Lagerschlitze jeweils ein an der Behälter-Rückfläche angeordnete Schlitzmündung (71) aufweisen, deren Höhenerstreckung kleiner ist als die Höhenerstreckung des zugeordneten Lagerauges (70), wobei das Lagerauge (70) elastisch verformbar ist, derart, dass es durch die Schlitzmündung (71) passt und nach dem Passieren der Schlitzmündung (71) seine ursprüngliche Gestalt wieder annimmt.

9. Aufbewahrungseinrichtung nach Anspruch 8, **dadurch gekennzeichnet, dass** die Lageraugen (70) jeweils einen quer zur Schwenkachse (64) ausgerichteten zum freien Ende der Lagerarme (66a, 66b) hin offenen Schlitz (72) aufweisen, der das Lagerauge (70) in zwei Lageraugenabschnitte (73a, 73b) trennt, die aufgrund des Schlitzes (22) elastisch verformbar auf einander zu biegbar sind.

10. Aufbewahrungseinrichtung nach einem der vorhergehenden Ansprüche, **dadurch gekennzeichnet, dass** der Verschlussdeckel (53) ein Deckelelement (67) aufweist, das ein in der Schließstellung des Verschlussdeckels (53) dem Traggriff (70) zugewandte Vorderkante (68) aufweist, wobei am Deckelelement (67) im Bereich der Vorderkante (68) ein in der Schließposition (61) mit dem Behälterdeckel (24), insbesondere Aufnahmeraum-Vorderwand (57), in Eingriff stehendes Verriegelungselement (75) angeordnet ist, wobei vorzugsweise das Verriegelungselement (75) zwischen einer den Verschlussdeckel (53) in der Schließposition (61) verriegelnden Verriegelungsstellung und einer Entriegelungsstellung bewegbar ist, und wobei insbesondere das Verriegelungselement (75) in die Verriegelungsstellung mittels eines Federelementes vorgespannt ist und zum Entriegeln entgegen der Federkraft des Federelementes in Richtung Entriegelungsstellung zu drücken ist.

11. Aufbewahrungseinrichtung nach einem der vorhergehenden Ansprüche, **dadurch gekennzeichnet, dass** die zur Schwenklagerung vorgesehenen Endbereiche (43a, 43b) der Halteschenkel (42a, 42b) die Aufnahmeraum-Seitenwände (59a, 59b) umgreifen und an die zugeordnete Aufnahmeraum-Seitenwand (59a, 59b) angelenkt sind.

12. Aufbewahrungseinrichtung nach einem der vorhergehenden Ansprüche, **dadurch gekennzeichnet, dass** dem Traggriff (40) eine Arretiervorrichtung (48) zugeordnet ist, die zur unverschwenkbaren lösbaren Arretierung des Traggriffs (40) in dessen Nichtgebrauchsstellung ausgebildet ist, wobei vorzugsweise die Arretiervorrichtung(48) Rastmittel aufweist, die abhängig von der Schwenkrichtung der Schwenkbewegung bei Einleitung einer entsprechenden Betätigungskraft auf den Traggriff (40) selbsttätig einrasten oder ausrasten, und wobei insbesondere die Rastmittel wenigstens einen am Behälterdeckel (24) angeordneten nasenförmigen Arretiervorsprung (49) aufweisen, wobei insbesondere der Arretiervorsprung (49) an einem im Bereich der Gehäusevorderseite (17) liegenden, in der eingeklappten Nichtgebrauchsstellung des Traggriffs auf der anderen Seite des Tragstegs (41) des Traggriffs (40) als das Deckelfach (51) ausgebildeten Wandbereich des Behälterdeckels (24) angeordnet ist.

13. Aufbewahrungseinrichtung nach einem der vorhergehenden Ansprüche, **gekennzeichnet durch** eine Fachunterteilungseinrichtung (77) zur Fachunterteilung des Aufnahmeraums (52) des Deckelfachs (51) in mehrere Teilfächer (78), wobei vorzugsweise die Fachunterteilungseinrichtung (77) mehrere an der Aufnahmeraum-Umfangswand (56) angeordnete Fixierschlitze (79) und mehrere lösbare in die Fixierschlitze (79) eindeckbare und dort fixierbare stegförmige Trennwände (80) aufweist.

14. Aufbewahrungseinrichtung nach einem der vorhergehenden Ansprüche, **gekennzeichnet durch** eine Verschlussdeckel-Sicherungseinrichtung (90) zur Sicherung des Verschlussdeckels in seiner Schließposition (61) im Bereich der Verschlussdeckel-Schwenkachse (64) am Behälterdeckel (24).

15. Aufbewahrungseinrichtung nach einem der vorhergehenden Ansprüche, **dadurch gekennzeichnet, dass** sie mehrere Aufbewahrungsbehälter (12) umfasst, die jeweils an ihrem Behältergehäuse (13) im Bereich der Unterseite (14) eine untere Kopplungseinrichtung (82) und im Bereich der Oberseite (15) eine obere Kopplungseinrichtung (83) aufweisen, wobei diese beiden Kopplungseinrichtungen (82, 83) derart aneinander angepasst sind, dass in einer Höhenrichtung (16) unmittelbar aufeinandergestapelte Aufbewahrungsbehälter (12) durch Zusammenwirken der oberen Koppluungseinrichtung (83) des jeweils unteren Aufbewahrungsbehälters (12) und der unteren Kopplungseinrichtung (82) des jeweils oberen Aufbewahrungsbehälters (12) in voneinander unabhebbarer Weise lösbar miteinander koppelbar sind.

## Claims

1. Storage device, having at least one storage container (12) which has a container housing (13), which has a housing front side (17) and a housing rear side (18) opposite the housing front side (17) extending in a depth direction (19) and which has a housing lower part (23) and a container cover (24), which is mounted pivotably on the housing lower part (23) in the region of the housing rear side (18) and on the upper side of which there is arranged a carry handle (40), which has a U-shaped design with a carry bar (41) and two holding limbs (42a, 42b) protruding from the carry bar (41) at a distance from one another, the holding limbs (42a, 42b) being pivotably mounted on the container cover (24) by their end regions (43a, 43b) opposite the carry bar (41), such that the carry handle (40) is pivotable between a non-use position, resting on the container cover (24), and a carry position, standing up from the container cover (24), and a cover compartment (51) being arranged on the upper side of the container cover (24), said cover compartment being equipped with a receiving space (52) for accessory parts and/or other parts and being closable by a closure cover (53), the receiving space (52) in the plan view being partly surrounded by the carry handle (40) in the non-use position of the carry handle (40) by engaging in the U formed by the carry handle (40), **characterized in that** the U formed by the carry handle (40) in its non-use position points with its U-opening in the direction of the housing rear side (18), and the cover compartment (51) extends in the depth direction (19) of the container housing (13) between the carry handle and the housing rear side.

2. Storage device according to Claim 1, **characterized in that** the receiving space (52) is delimited by an annular receiving space peripheral wall (56), which consists of a receiving space front wall (57), a receiving space rear wall (58) and two receiving space side walls (59a, 59b), wherein the receiving space peripheral wall (56) preferably forms part of the container cover (24) and wherein the receiving space rear wall (58) is designed in the form of a narrow strip.

3. Storage device according to Claim 1 or 2, **characterized in that** an outer surface of the receiving space rear wall (58) facing away from the receiving space (52) forms a section of the container cover rear surface (54).

4. Storage device according to one of the preceding claims, **characterized in that** the closure cover (53) can be moved between a closed position (61) closing the receiving space (52) and an open position (62) providing access to the receiving space (52).

5. Storage device according to one of the preceding claims, **characterized in that** the closure cover (53) is mounted on the container cover (24) so as to pivot between the closed position (61) and the open position (62) by means of a pivot mounting device (63).

6. Storage device according to one of the preceding claims, **characterized in that** the closure cover (53) in its closed position (61) engages between the two receiving space side walls (59a, 59b) of the receiving space (52) and rests both on the receiving space rear wall (58) and on the receiving space front wall (57) in such a way that the closure cover upper side in the closed position (61) is aligned with the container cover upper side.

7. Storage device according to one of the preceding claims, **characterized in that** the container cover (24) has two bearing slots (65a, 65b) spaced apart from one another in the width direction (20), which are open upwards towards the container cover upper side (39) and towards the container cover rear surface (54), and in which the closure cover (53) engages with bearing arms (66a, 66b) belonging to the pivot mounting device (63), wherein a cylindrical bearing eye (70) is preferably formed on the bearing arms (66a, 66b) and is pivotably received in the associated bearing slot (65a, 65b) in such a way that the pivot axis (64) of the closure cover (53) running in the width direction (20) runs through the two bearing eyes (70).

8. Storage device according to Claim 7, **characterized in that** the bearing slots respectively have a slot mouth (71) arranged on the container rear surface, the vertical extent of which is smaller than the vertical extent of the associated bearing eye (70), wherein the bearing eye (70) is elastically deformable in such a way that it passes through the slot mouth (71) and resumes its original shape after passing through the slot mouth (71).

9. Storage device according to Claim 8, **characterized in that** the bearing eyes (70) respectively have a slot (72) open towards the free end of the bearing arms (66a, 66b) and oriented transverse to the pivot axis (64), which slot separates the bearing eye (70) into two bearing eye sections (73a, 73b), which can be bent towards each other in an elastically deformable manner due to the slot (22).

10. Storage device according to one of the preceding claims, **characterized in that** the closure cover (53) has a cover element (67), which has a front edge (68) facing the carry handle (70) in the closed position of the closure cover (53), wherein a locking element (75) is arranged on the cover element (67) in the region of the front edge (68) and engages with the container cover (24), in particular the receiving space front wall (57), in the closed position (61), wherein the locking element (75) preferably can be moved between a locking position locking the closure cover (53) in the closed position (61) and an unlocking position and wherein the locking element (75) in particular is preloaded into the locking position by means of a spring element and is to be pressed in the direction of the unlocking position against the spring force of the spring element for unlocking.

11. Storage device according to one of the preceding claims, **characterized in that** the end regions (43a, 43b) of the holding limbs (42a, 42b) provided for pivotal mounting engage around the receiving space side walls (59a, 59b) and are hinged to the associated receiving space side wall (59a, 59b).

12. Storage device according to one of the preceding claims, **characterized in that** a locking mechanism (48) is associated with the carry handle (40) and is designed to lock the carry handle (40) in its non-use position in a non-pivotable releasable manner, wherein the locking mechanism (48) preferably has detent means which automatically engage or disengage depending on the pivot direction of the pivot movement when a corresponding actuating force is applied to the carry handle (40) and wherein the detent means in particular have at least one nose-shaped locking projection (49) arranged on the container cover (24) and wherein the locking projection (49) in particular is arranged on a wall region of the container cover (24) that lies in the region of the housing front side (17) and is formed on the other side of the carry bar (41) of the carry handle (40) than the cover compartment (51) when the carry handle is in the folded-in non-use position..

13. Storage device according to one of the preceding claims, **characterized by** a compartment dividing device (77) for dividing the receiving space (52) of the cover compartment (51) into a plurality of partial compartments (78), wherein the compartment dividing device (77) preferably has a plurality of fixing slots (79) arranged on the receiving space peripheral wall (56) and a plurality of web-shaped partitions (80) that can be releasably inserted into the fixing slots (79) and fixed there..

14. Storage device according to one of the preceding claims, **characterized by** a closure cover securing device (90) for securing the closure cover in its closed position (61) in the region of the closure cover pivot axis (64) on the container cover (24).

15. Storage device according to one of the preceding claims, **characterized in that** it comprises a plurality of storage containers (12), which on their container housing (13) respectively have a lower coupling device (82) in the region of the lower side (14) and an upper coupling device (83) in the region of the upper side (15), wherein these two coupling devices (82, 83) are adapted to one another in such a way that storage containers (12) stacked directly on top of one another in a vertical direction (16) can be releasably coupled to one another in a manner that prevents them from being separated from each other thanks to the interaction of the upper coupling device (83) of the respective lower storage container (12) and the lower coupling device (82) of the respective upper storage container (12).

## Revendications

1. Dispositif de stockage comprenant au moins un récipient (12) de stockage, qui dispose d'un boîtier (13) de récipient, qui a une face (17) avant de boîtier et une face (18) arrière de boîtier, opposée dans une direction (19) en profondeur de la face (17) avant du boîtier, et qui a une partie (23) inférieure de boîtier et, monté pivotant sur la partie (23) inférieure du boîtier dans la partie de la face (18) arrière du boîtier, un couvercle (24) de récipient, sur la face supérieure duquel est montée une poignée (40) de transport, qui a une forme de type en U ayant une âme de transport (41) et deux branches (42a, 42b) de maintien, partant de l'âme (41) de transport en étant à distance l'une de l'autre, dans lequel les branches (42a, 42b) de maintien sont, par leurs parties (43a, 43b) d'extrémité opposées à l'âme (41) de transport, montée pivotantes sur le couvercle (24) du récipient, de manière à ce que la poignée (40) de transport puisse pivoter entre une position de non-utilisation s'appliquant au couvercle (24) du récipient et une position de transport dressée vers le haut du couvercle (24) du récipient, et dans lequel sur le couvercle (24) du récipient à sa face supérieure est disposé un compartiment (51) de couvercle, qui est équipé d'un espace (52) de réception d'accessoires et/ou d'autres pièces et qui peut être fermé par un couvercle (53) de fermeture, dans lequel l'espace (52) de réception est, en vue de dessus, entouré, dans la position de non-utilisation de la poignée (40) de transport, en partie de la poignée (40) de transport, par le fait qu'il pénètre dans le U formé par la poignée (40) de transport **caractérisé en ce que** le U formé par la poignée (40) de transport dans sa position de non-utilisation est tourné par son ouverture en U dans la direction de la face (18) arrière du boîtier et le compartiment (51) du couvercle s'étend dans la direction (19) en profondeur du boîtier (13) du récipient entre la poignée de transport et la face arrière du boîtier.

2. Dispositif de stockage suivant la revendication 1, **caractérisé en ce que** l'espace (52) de récipient est délimité par une paroi (56) annulaire de pourtour d'espace de récipient, qui est constituée d'une paroi (57) avant d'espace de réception, d'une paroi (58) arrière d'espace de réception et de deux parois (59a, 59b) latérales d'espace de réception, dans lequel, de préférence, la paroi (56) de pourtour d'espace de réception forme un partie du couvercle (24) du récipient et dans lequel, en particulier, la paroi (58) arrière d'espace de réception est de constitution étroite en forme de baguette.

3. Dispositif de stockage suivant la revendication 1 ou 2, **caractérisé en ce qu'**une surface extérieure, non tournée vers l'espace (52) de réception, de la paroi (58) arrière de l'espace de réception forme une partie de la surface (54) arrière du couvercle du récipient.

4. Dispositif de stockage suivant l'une des revendications précédentes, **caractérisé en ce que** le couvercle (53) de fermeture est mobile entre une position (61) de fermeture fermant l'espace (52) de réception et une position (62) d'ouverture autorisant un accès à l'espace (52) de réception.

5. Dispositif de stockage suivant l'une des revendications précédentes, **caractérisé en ce que** le couvercle (53) de fermeture est, au moyen d'un dispositif (63) de montage à pivotement, monté pivotant entre la position (61) de fermeture et la position (62) d'ouverture du couvercle (24) du récipient.

6. Dispositif de stockage suivant l'une des revendications précédentes, **caractérisé en ce que** le couvercle (53) de fermeture pénètre dans sa position (61) de fermeture entre les deux parois (59a, 59b) latérales d'espace de réception de l'espace (52) de réception et s'applique à la fois à la paroi (58) arrière d'espace de réception et à la paroi (57) avant d'espace de réception de manière à ce que la face supérieure du couvercle de fermeture soit dans la position (61) de fermeture à affleurement avec la face supérieure de couvercle du récipient.

7. Dispositif de stockage suivant l'une des revendications précédentes, **caractérisé en ce que** le couvercle (24) du récipient a deux fentes (65a, 65b) de support à distance l'une de l'autre dans la direction (20) en largeur, qui sont ouvertes vers le haut vers la face (39) supérieure du couvercle du récipient et vers la face (54) arrière de couvercle du récipient et dans lesquelles le couvercle (53) de fermeture pénètre par des bras (66a, 66b) de support appartenant au dispositif (63) de montage par pivotement, dans lequel, de préférence, sur les bras (66a, 66b) de support est constitué respectivement un œillet (70) de type cylindrique de support, qui est reçu à pivotement dans la fente (65a, 65b) de support affectée de manière à ce que l'axe (64) de pivotement s'étendant dans la direction (20) en largeur du couvercle (53) de fermeture s'étende dans les deux œillets (70) de support.

8. Dispositif de stockage suivant la revendication 7, **caractérisé en ce que** les fentes de support ont, respectivement, disposées sur la surface arrière du récipient, une embouchure (71) de fente, dont l'étendue en hauteur est plus petite que l'étendue en hauteur de l'œillet (70) de support affecté, dans lequel l'œillet (70) de support est déformable élastiquement de manière à passer par l'embouchure (71) de la fente et, après avoir passé dans l'embouchure (71) de la fente, reprendre sa forme d'origine.

9. Dispositif de stockage suivant la revendication 8, **caractérisé en ce que** les œillets (70) de support ont respectivement une fente (72) dirigée transversalement à l'axe (64) de pivotement et ouverte vers l'extrémité libre des bras (66a, 66b) de support, fente qui sépare l'œillet (70) de support en deux parties (73a, 73b) d'œillet de support qui, en raison de la fente (22), sont à cintrer l'un sur l'autre, pouvant être cintrés en étant déformables élastiquement.

10. Dispositif de stockage suivant l'une des revendications précédentes, **caractérisé en ce que** le couvercle (53) de fermeture a un élément (67) de couvercle, qui a un bord (68) avant tourné vers la poignée (70) de transport dans la position de fermeture du couvercle (53) de fermeture, dans lequel sur l'élément (67) de couvercle, à la partie du bord (68) avant, est disposé un élément (75) de verrouillage en prise dans la position (61) de fermeture avec le couvercle (24) du récipient, en particulier avec la paroi (57) avant de l'espace de réception, dans lequel de préférence l'élément (75) de verrouillage est mobile entre une position de verrouillage verrouillant le couvercle (53) de fermeture dans la position (61) de fermeture et une position de déverrouillage et dans lequel en particulier l'élément (75) de verrouillage est précontraint dans la position de verrouillage au moyen d'un élément de ressort et pour le déverrouillage à l'encontre de la force du ressort, l'élément de ressort doit être poussé dans la direction de la position de déverrouillage.

11. Dispositif de stockage suivant l'une des revendications précédentes, **caractérisé en ce que** les parties (43a, 43b) d'extrémité, prévues pour le montage à pivotement des branches (42a, 42b) de maintien, entourent les parois (59a, 59b) latérales de l'espace de réception et sont articulées à la paroi (59a, 59b) latérale d'espace de réception associée.

12. Dispositif de stockage suivant l'une des revendications précédentes, **caractérisé en ce qu'**à la poignée (40) de transport est affectée un dispositif (48) d'arrêt, qui est constitué pour l'arrêt amovible, non pivotable de la poignée (40) de transport dans sa position de non-utilisation, dans lequel de préférence le dispositif (48) d'arrêt a des moyens d'encliquetage, qui en fonction du sens de pivotement du mouvement de pivotement s'encliquètent ou se désencliquètent automatiquement lors de l'application d'une force d'actionnement correspondante à la poignée (40) de transport et dans lequel en particulier les moyens d'encliquetage ont au moins une saillie (49) d'arrêt en forme de bec, montée sur le couvercle (24) du récipient, dans lequel, en particulier, la saillie (49) d'arrêt est disposée sur une partie de paroi du couvercle (24) du récipient se trouvant dans la partie de la face (17) avant du boîtier, constituée, dans la position de non-utilisation rabattue, en compartiment (51) du couvercle sur l'autre face de l'âme (41) de la poignée (40) de transport.

13. Dispositif de stockage suivant l'une des revendications précédentes, **caractérisé par** un dispositif (77) de subdivision en compartiments pour la subdivision en compartiments de l'espace (52) de réception du compartiment (51) de couvercle en plusieurs compartiments (78) partiels, dans lequel, de préférence, le dispositif (77) de subdivision en compartiments a plusieurs fentes (79) de fixation disposées sur la paroi (56) de pourtour d'espace de réception et plusieurs cloisons (80) en forme d'entretoises pouvant être insérées de manière amovibles dans les fentes (79) de fixation et pouvant y être fixées.

14. Dispositif de stockage suivant l'une des revendications précédentes, **caractérisé par** un dispositif (90) de sécurisation du couvercle de fermeture dans la partie de l'axe (64) de pivotement du couvercle de fermeture sur le couvercle (24) du récipient pour la sécurisation du couvercle de fermeture dans sa position (61) de fermeture.

15. Dispositif de stockage suivant l'une des revendications précédentes, **caractérisé en ce qu'**il comprend plusieurs récipients (12) de stockage, qui ont chacun sur leur boîtier (13) de récipient, dans la partie de la face (14) inférieure un dispositif (82) inférieur d'accouplement et dans la partie de la face (15) supérieure, un dispositif (83) supérieur d'accouplement, dans lequel ces deux dispositifs (82, 83) d'accouplement sont adaptés l'un à l'autre de telle manière que, dans une direction (16) en hauteur des récipients (12) de stockage empilés directement les uns sur les autres, ils sont, par coopération du dispositif (83) supérieur d'accouplement du récipient (12) de stockage inférieur respectif et du dispositif (82) inférieur d'accouplement du récipient (12) supérieur de stockage respectif, accouplés l'un à l'autre de manière amovible sans pouvoir être soulevés l'un de l'autre.
